# FASCICULE DE BREVET EUROPEEN

(11) **EP 3 057 462 B1**
(45) Date de publication et mention de la délivrance du brevet: **21.06.2017**
(21) Numéro de dépôt: 14802093.6
(22) Date de dépôt: 17.10.2014
(51) Int. Cl.: A45D 40/06

(54) **DISPOSITIF APPLICATEUR DE PRODUIT EN BATON ET SON UTILISATION**
APPLIKATORVORRICHTUNG FÜR EIN PRODUKT IN STÄBCHENFORM UND VERWENDUNG DAVON
APPLICATOR DEVICE FOR A PRODUCT IN STICK FORM AND USE OF SAME

(30) Priorité: 18.10.2013 FR 1360190
(43) Date de publication de la demande: 24.08.2016
(73) Titulaire: PARFUMS CHRISTIAN DIOR, 75008 Paris (FR)
(72) Inventeur: HERMOUET, Yannick, F-45770 Saran (FR); JOULIA, Pierre, F-74290 Talloires (FR)
(74) Mandataire: Cabinet Plasseraud
(86) Numéro de dépôt international: PCT/FR2014/052647
(87) Numéro de publication internationale: WO 2015/055964

(56) Documents cités:
- EP-A1- 2 298 117
- EP-A2- 2 409 596
- US-A- 5 979 468
- US-B2- 8 152 398

## Description

### DOMAINE DE L'INVENTION

La présente invention est relative aux dispositifs applicateurs de produits en bâton et à leurs utilisations.

Plus particulièrement, l'invention concerne un dispositif applicateur de produit comportant :
- un étui tubulaire s'étendant selon un axe longitudinal entre des première et deuxième extrémités, la deuxième extrémité étant ouverte, ledit étui étant adapté pour contenir un bâton de produit et comprenant :
   - une base tubulaire s'étendant selon l'axe longitudinal,
   - un manchon monté librement rotatif sur la base tubulaire autour de l'axe longitudinal entre des première et deuxième positions angulaires,
- un dispositif obturateur adapté pour fermer la deuxième extrémité de l'étui et commandé par rotation relative du manchon par rapport à la base tubulaire pour s'ouvrir lorsque ledit manchon est tourné dans un premier sens angulaire par rapport à la base et pour se fermer lorsque ledit manchon est tourné dans un deuxième sens angulaire opposé au premier sens angulaire par rapport à la base tubulaire,
- un mécanisme de manoeuvre comportant des première et deuxième parties montées rotatives l'une par rapport à l'autre autour de l'axe longitudinal et une cupule portant le bâton de produit, les première et deuxième parties étant solidarisées en rotation respectivement avec la base tubulaire et avec le manchon pour déplacer axialement la cupule vers la deuxième extrémité de l'étui lorsque ledit manchon est tourné dans le premier sens angulaire par rapport à la base tubulaire et vers la première extrémité de l'étui lorsque ledit manchon est tourné dans le deuxième sens angulaire par rapport à la base tubulaire.

### ARRIERE-PLAN DE L'INVENTION

Le document US8152398 ou alors le document US5979468 décrit un exemple d'un tel dispositif applicateur, destiné notamment aux rouges à lèvres. De tels dispositifs applicateurs permettent l'actionnement du dispositif applicateur à une seule main. Ils présentent l'inconvénient de nécessiter une course angulaire importante de rotation entre la base tubulaire et le manchon, du fait qu'il faut que le dispositif obturateur soit au moins partiellement ouvert avant que le bâton de produit ne puisse commencer à sortir de l'étui.

### OBJETS ET RESUME DE L'INVENTION

La présente invention a notamment pour but de pallier cet inconvénient.

A cet effet, selon l'invention, un dispositif du genre en question est caractérisé en ce que les première et deuxième parties du mécanisme de manoeuvre sont montées coulissantes axialement respectivement par rapport à la base tubulaire et au manchon, l'étui tubulaire étant en outre relié à l'une desdites première et deuxième parties du mécanisme de manoeuvre par un dispositif de guidage (ce dispositif de guidage peut relier par exemple la première partie du mécanisme de manoeuvre au manchon, ou la deuxième partie du mécanisme de manoeuvre à la base tubulaire) adapté pour :
- déplacer axialement lesdites première et deuxième parties du mécanisme de manoeuvre vers la deuxième extrémité de l'étui lorsque le manchon est tourné dans le premier sens angulaire par rapport à la base tubulaire depuis une position angulaire intermédiaire entre lesdites première et deuxième positions angulaires,
- déplacer axialement lesdites première et deuxième parties du mécanisme de manoeuvre vers la première extrémité de l'étui lorsque ledit manchon est tourné dans le deuxième sens angulaire par rapport à la base tubulaire entre la deuxième position angulaire et la position angulaire intermédiaire,
- et ne pas déplacer axialement lesdites première et deuxième parties du mécanisme de manoeuvre vers la première extrémité de l'étui lorsque ledit manchon est dans une position angulaire comprise entre la première position angulaire et la position angulaire intermédiaire.

Grâce à ces dispositions, on retarde le coulissement du bâton de produit vers la deuxième extrémité au début du mouvement d'ouverture du dispositif obturateur, puis on accélère ce coulissement dès lors que le dispositif obturateur est suffisamment ouvert, ce qui permet de faire passer le dispositif applicateur en position d'utilisation sur une course d'actionnement angulaire limitée.

Dans divers modes de réalisation du dispositif applicateur selon l'invention, on peut éventuellement avoir recours en outre à l'une et/ou à l'autre des dispositions suivantes :
- les première et deuxième parties du mécanisme de manoeuvre sont solidarisées entre elles en translation axiale,
   le dispositif de guidage comporte au moins un guide linéaire disposé selon une surface cylindrique de révolution centrée sur l'axe longitudinal et au moins un suiveur coulissant le long du guide linéaire,
   le guide linéaire et le suiveur étant solidaires l'un d'un premier élément choisi parmi les première et deuxième parties du mécanisme de manoeuvre, l'autre d'un deuxième élément choisi parmi la base tubulaire et le manchon, les premier et deuxième éléments n'étant pas montés coulissants axialement l'un par rapport à l'autre (autrement dit, si le premier élément est la première partie du mécanisme de manoeuvre, alors le deuxième élément est le manchon, et si le premier élément est la deuxième partie du mécanisme de manoeuvre, alors le deuxième élément est la base tubulaire) ;
- le guide linéaire comporte une partie circulaire comprise dans un plan radial et une partie hélicoïdale, le suiveur se trouvant sur la partie circulaire lorsque le manchon est entre la première position angulaire et la position angulaire intermédiaire, et sur la partie hélicoïdale lorsque le manchon est entre la position angulaire intermédiaire et la deuxième position angulaire ;
- ledit premier élément est la deuxième partie du mécanisme de manoeuvre et ledit deuxième élément est la base tubulaire ;
- les première et deuxième parties du dispositif de manoeuvre sont solidarisées en rotation respectivement avec la base tubulaire et avec le manchon ;
- le mécanisme de manoeuvre comporte en outre des moyens de retardement pour retarder un coulissement axial de la cupule lorsque le manchon est déplacé dans le premier sens angulaire à partir de la première position angulaire ;
- la première partie du mécanisme de manoeuvre est une gaine intérieure comportant au moins une fente comportant un tronçon axial s'étendant entre des première et deuxième extrémités situées respectivement vers les première et deuxième extrémités de l'étui tubulaire, la fente comportant en outre un tronçon d'extrémité sensiblement compris dans un plan radial et prolongeant le tronçon axial dans le deuxième sens angulaire à la première extrémité dudit tronçon axial,
   la deuxième partie du mécanisme de manoeuvre est une gaine extérieure entourant la gaine intérieure et comportant au moins une rainure intérieure hélicoïdale,
   et la cupule comporte au moins un pion engagé à la fois dans ladite fente de la gaine intérieure et dans ladite rainure intérieure de la gaine extérieure, ledit pion de la cupule étant dans le tronçon d'extrémité lorsque le manchon est dans la première position angulaire ;
- le dispositif obturateur comporte une bague logée dans l'étui tubulaire, solidarisée en rotation avec le manchon et coulissante axialement par rapport à ce manchon, cette bague coopérant par vissage avec la base tubulaire et portant au moins un volet adapté pour fermer la deuxième extrémité de l'étui tubulaire lorsque le manchon est dans la première position angulaire ;
- la bague porte au moins deux volets souples déformables entre une configuration plane de fermeture de la deuxième extrémité de l'étui tubulaire et une configuration cylindrique d'ouverture de la deuxième extrémité de l'étui tubulaire,
   le manchon comportant un rebord annulaire intérieur à la deuxième extrémité de l'étui tubulaire et les volets étant maintenus en configuration plane par appui sous le rebord intérieur du manchon lorsque le manchon est dans la première position angulaire,
   la bague étant disposée autour du mécanisme de manoeuvre et les volets étant maintenus en configuration cylindrique par coopération avec l'étui tubulaire et le mécanisme de manoeuvre lors de l'ouverture du dispositif applicateur ;
- le manchon comporte en outre des guides intérieurs et les volets prennent appui sur lesdites guides intérieurs lorsque lesdits volets sont en configuration plane ;
- les volets sont au nombre de deux et sont formés en demi-disques comprenant chacun un bord en demi-cercle et un bord droit, les bords en demi-cercle étant reliés à la bague respectivement par des charnières diamétralement opposées par rapport à l'axe longitudinal, les guides intérieurs présentant chacun un bord de guidage orienté vers la deuxième extrémité de l'étui tubulaire, chaque bord de guidage présentant une forme de demi-ogive ayant un sommet sensiblement à mi-distance entre les charnières ;
- la bague est reliée à la base tubulaire par un dispositif de guidage adapté pour déplacer axialement ladite bague lorsque le manchon est proche de la première position angulaire et pour ne pas déplacer axialement ladite bague lorsque le manchon est proche de la deuxième position angulaire ;
- le manchon est escamotable dans la base tubulaire ;
- la base tubulaire comporte un virole extérieure, une douille de support fixée dans la virole extérieure et une gaine sur laquelle le manchon est monté rotatif, la gaine étant montée coulissante axialement sur la douille de support entre une position escamotée où le manchon est entièrement contenu dans la virole extérieure, une position déployée où le manchon fait saillie hors de la virole extérieure et une position d'actionnement où le manchon est enfoncé dans la virole extérieure vers la première extrémité de l'étui tubulaire par rapport à la position escamotée, la gaine étant sollicitée élastiquement vers la position déployée et la base tubulaire comportant un dispositif de verrouillage à came adapté pour :
- verrouiller la gaine en position escamotée par clipsage lorsqu'un utilisateur déplace ladite gaine de la position déployée à la position escamotée par appui sur le manchon,
- et libérer ladite gaine lorsqu'un utilisateur déplace ladite gaine de la position escamotée à la position d'actionnement par appui sur le manchon.

Par ailleurs, l'invention a également pour objet une utilisation d'un dispositif applicateur tel que défini ci-dessus pour l'application de produits cosmétiques, notamment de rouge à lèvres.

### BREVE DESCRIPTION DES DESSINS

D'autres caractéristiques et avantages de l'invention apparaîtront au cours de la description suivante de deux de ses formes de réalisation, données à titre d'exemples non limitatifs, en regard des dessins joints.

Sur les dessins :
- la figure 1 est une vue d'ensemble en perspective d'un dispositif applicateur selon une première forme de réalisation de l'invention, en position de stockage,
- la figure 2 est une vue en coupe axiale du dispositif applicateur de la figure 1,
- la figure 3A est une vue éclatée du dispositif applicateur de la figure 1, le mécanisme de manoeuvre du bâton de produit n'étant pas éclaté,
- la figure 3B est une vue éclatée du dispositif applicateur de la figure 1, le mécanisme de manoeuvre étant dans ce cas éclaté et le dispositif étant vu selon un autre angle que sur la figure 3A,
- la figure 3C est une vue de détail en perspective d'une gaine intérieure appartenant au mécanisme de manoeuvre,
- la figure 4 est une vue éclatée en coupe axiale d'une partie du dispositif applicateur de la figure 1, vu sous sensiblement le même angle que la figure 3A,
- la figure 4A est une vue en coupe axiale similaire à la figure 4, avec un plan de coupe différent de la figure 4,
- les figures 5 et 6 sont des vues similaires respectivement figures 1 et 2, montrant le dispositif applicateur de la figure 1 en position d'ouverture de l'obturateur, le bâton de produit étant rentré,
- les figures 7 et 8 sont des vues similaires respectivement figures 1 et 2, montrant le dispositif applicateur de la figure 1 en position d'utilisation, le bâton de produit étant sorti,
- la figure 9 est une vue d'ensemble en perspective d'un dispositif applicateur selon une deuxième forme de réalisation de l'invention, en position de stockage,
- la figure 10 est une vue en coupe axiale du dispositif applicateur de la figure 9,
- les figures 11A, 11B et 11C sont des vues éclatées du dispositif applicateur de la figure 9, vues selon trois angles différents,
- la figure 12 est une vue en perspective du détail XII de la figure 11A, vu sous un autre angle que la figure 11A,
- les figures 13 et 14 sont des vues similaires respectivement figures 9 et 10, montrant le dispositif applicateur de la figure 9 en cours d'actionnement du mécanisme de déploiement,
- les figures 15 et 16 sont des vues similaires respectivement figures 9 et 10, montrant le dispositif applicateur de la figure 9 en position déployée, l'obturateur étant fermé,
- les figures 17 et 18 sont des vues similaires respectivement figures 9 et 10, montrant le dispositif applicateur de la figure 9 en position d'ouverture de l'obturateur, le bâton de produit étant rentré,
- les figures 19 et 20 sont des vues similaires respectivement figures 9 et 10, montrant le dispositif applicateur de la figure 1 en position d'utilisation, le bâton de produit étant sorti.

### DESCRIPTION DETAILLEE

Sur les différentes figures, les mêmes références désignent des éléments identiques ou similaires.

### A. Première forme de réalisation de l'invention

Comme on peut le voir sur les figures 1, 2, 3, 3A, 4, 4A, le dispositif applicateur 1 comporte un étui tubulaire 2 qui s'étend selon une direction longitudinale X entre des première et deuxième extrémités 2a, 2b, respectivement inférieure et supérieure dans la position courante d'utilisation du dispositif applicateur (dans ce qui suit, les termes « inférieur » et « supérieur » seront utilisés en référence à cette position d'utilisation courante du dispositif applicateur). Plus précisément, l'étui tubulaire 2 peut notamment présenter une forme générale cylindrique de révolution centrée sur un axe longitudinal X. La deuxième extrémité 2b est ouverte.

L'étui tubulaire 2 comprend une base tubulaire 3 s'étendant selon l'axe longitudinal X et un manchon 4 monté librement rotatif sur la base tubulaire 3 autour de l'axe longitudinal X, entre des première et deuxième positions angulaires correspondant respectivement à la position de stockage (figure 1) et à la position d'utilisation (figure 7).

En position de stockage, la deuxième extrémité 2b de l'étui est fermée par un obturateur 5 qui sera détaillé plus loin.

De plus, l'étui tubulaire 2 contient en outre un mécanisme de manoeuvre 6 qui permet de faire rentrer ou sortir un bâton de produit 7 à la deuxième extrémité 2b de l'étui tubulaire, comme il sera expliqué plus en détail ci-après. Le bâton de produit 7 peut être par exemple un produit solide ou pâteux à usage cosmétique ou pharmaceutique. Il peut s'agir d'un produit pour les lèvres, par exemple un rouge à lèvres.

Le manchon 4 est actionnable manuellement par rotation dans un premier sens angulaire O à partir de sa première position angulaire par rapport à la base tubulaire 3, pour faire sortir le bâton de produit 7 de l'étui 2 à ladite deuxième extrémité 2b et dans un deuxième sens angulaire F opposé au premier sens à partir de sa deuxième position angulaire pour faire rentrer le bâton de produit 7 dans l'étui 1.

### Base tubulaire 3

La base tubulaire 3 peut être par exemple réalisée en deux pièces :
- éventuellement, une virole extérieure 8 métallique ou autre, essentiellement décorative, comportant une paroi latérale tubulaire 8a centrée sur l'axe longitudinal X (par exemple de révolution autour de l'axe longitudinal X) et ouverte vers la deuxième extrémité 2b de l'étui tubulaire, et un fond 8b à la première extrémité 2a de l'étui tubulaire 2,
- et une gaine inférieure 9 réalisée par exemple en matière plastique moulée et solidarisée avec la virole extérieure 8, par exemple par emboîtement à force ou autre.

La gaine inférieure 9 présente :
- une paroi latérale tubulaire 9a centrée sur l'axe longitudinal X (par exemple de révolution autour de l'axe longitudinal X), emboîtée dans la paroi latérale 8a de la virole et ouverte vers la deuxième extrémité 2b de l'étui 2, et un fond 9b.

Dans l'exemple considéré ici, la paroi latérale 9a de la gaine inférieure 9 peut comporter une partie inférieure épaisse 10 allant du fond 9b jusqu'à un épaulement annulaire extérieur 11 orienté vers la première extrémité 2a de l'étui, et une partie supérieure plus mince 12 allant du fond 9b jusqu'à l'extrémité supérieure ouverte de la gaine inférieure 9. Cette partie supérieure 12 peut comporter un jonc annulaire externe 13 au voisinage de l'épaulement extérieur 11, et au moins un pion externe 14 (ici deux pions externes 14 diamétralement opposés) au voisinage de l'extrémité supérieure ouverte de la paroi latérale 9b.

La gaine inférieure 9 peut aussi comporter un épaulement annulaire intérieur 15, ménagé dans la partie inférieure 10 de la gaine inférieure et orienté vers la deuxième extrémité 2b de l'étui, et au moins un filet hélicoïdal intérieur 16 ménagé dans la deuxième partie 12, avantageusement deux filets hélicoïdaux intérieurs 16 diamétralement opposés. Les filets hélicoïdaux 16 s'étendent en hélice vers le haut dans le premier sens angulaire O, chacun entre une extrémité inférieure et une extrémité supérieure.

La gaine inférieure 9 peut en outre comporter :
- au moins une fente axiale 17 ménagée dans la partie inférieure 10 parallèlement à l'axe longitudinal X, allant par exemple depuis le fond 9b jusqu'au voisinage de l'épaulement annulaire extérieur 11 (par exemple deux fentes axiales 17 diamétralement opposées dans l'exemple considéré),
- et moins une fente radiale 18 en arc de cercle, généralement débouchante, ménagée dans la partie inférieure 10 au voisinage immédiat de l'épaulement extérieur 11 (par exemple deux fentes 18 diamétralement opposées et disposées dans le même plan radial dans l'exemple considéré). Chacune des fentes 18 s'étend angulairement entre une première extrémité 18a et une deuxième extrémité 18b dans le premier sens angulaire O, les deuxièmes extrémités angulaires 18b des fentes radiales 18 débouchant respectivement dans les extrémités inférieures des filets 16 susmentionnés.

### Manchon 4

Le manchon 4, quand à lui, peut être par exemple réalisé en deux pièces :
- éventuellement, une virole extérieure 19 métallique ou autre, comportant une paroi latérale tubulaire 19a centrée sur l'axe longitudinal X (par exemple de révolution autour de l'axe longitudinal X) et ouverte vers la première extrémité 2a de l'étui tubulaire, et un rebord annulaire intérieur 19b à la deuxième extrémité 2b de l'étui tubulaire 2,
- et un corps supérieur annulaire 20 réalisé par exemple en matière plastique moulée et solidarisé avec la virole extérieure 19, par exemple par emboîtement à force ou autre.

Le corps supérieur annulaire 20 est centré sur l'axe longitudinal X et présente avantageusement une forme de révolution autour de cet axe. Il s'étend selon l'axe X entre une extrémité inférieure 20a fixée à la gaine inférieure 9, et une extrémité supérieure 20b située sous le rebord 19b de la virole 19.

Le corps supérieur annulaire 20 peut présenter une nervure annulaire extérieure 21 disposée radialement par rapport à l'axe longitudinal X, cette nervure affleurant la surface extérieure des viroles 8, 19 au niveau de leurs extrémités en regard (extrémité supérieure de la virole 8 et extrémité inférieure de la virole 19).

Le corps supérieur annulaire 20 comporte en outre au moins une fente 22 axiale qui s'étend selon l'axe longitudinal X et débouche à l'extrémité supérieure 20b du corps supérieur annulaire. Avantageusement, le corps supérieur annulaire 20 comporte deux fentes axiales 22 diamétralement opposées. Au niveau de l'extrémité supérieure 20b du corps supérieur annulaire 20 peuvent être prévus des guides 23 formés en relief à l'intérieur du corps supérieur annulaire 20, de part et d'autre de chaque fente 22. Les guides 23 comportent respectivement des bords de guidage supérieurs 23a arrondis, chacun en forme de demi-ogive, les bords de guidage supérieurs 23a s'étendant vers le bas (c'est-à-dire vers la première extrémité 2a) en s'éloignant de la fente 22 correspondante.

Le corps supérieur annulaire 20 comporte en outre une gorge annulaire intérieure 24 s'étendant dans un plan radial, au niveau de son extrémité inférieure 20a. Le jonc annulaire externe 13 de la gaine inférieure 9 est emboîté par clipsage dans cette gorge annulaire intérieure 24, de façon que le corps supérieur annulaire 20 et la gaine inférieure 9 soient solidarisés l'un à l'autre en translation axiale tout en permettant une rotation relative entre ces deux pièces autour de l'axe longitudinal X.

Le corps supérieur annulaire 20 comporte en outre au moins une rainure de guidage intérieure 20c (figure 4A) s'étendant selon l'axe X depuis l'extrémité inférieure 20a jusque sous l'un des guides 23, et dont l'utilité sera vue plus loin. Avantageusement, les rainures 20c sont au nombre de 2 et sont diamétralement opposées.

### Obturateur 5

L'obturateur 5 susmentionné peut être moulé par exemple au moins partiellement en matière synthétique souple et comporte une paroi latérale 5a tubulaire, par exemple cylindrique de révolution autour de l'axe longitudinal X, qui est monté coulissant axialement selon l'axe longitudinale X à l'intérieur du corps supérieur annulaire 20.

La paroi latérale 5a de l'obturateur s'étend entre un bord inférieur 5b situé vers l'extrémité inférieure 20a du corps supérieur annulaire 20 et un bord supérieur 5c situé vers l'extrémité supérieure 20b du corps supérieur annulaire 20.

Le bord supérieur 5c est prolongé vers le haut par deux bras 25 diamétralement opposés, aux extrémités supérieures desquelles sont montés des volets 26 souples, sensiblement en forme de demi-disques. Chaque volet 26 comporte un bord circulaire 26a en demi-cercle qui est relié au bras 25 correspondant par une charnière 27, et un bord droit 26b.

Lorsque le dispositif applicateur 1 est dans la position de stockage de la figure 1, les volets 26 sont plats et en appui sous le rebord 19b de la virole 19, les bords droits 26b des volets étant en contact mutuel et les extrémités desdits bords droits 26b étant en appui sur les extrémités supérieures des bords de guidage 23a des guides 23. Les volets 26 peut être des pièces distinctes de la paroi latérale 5a de l'obturateur 5, moulées séparément et rapportées sur les bras 25 dudit obturateur notamment au moyen de pivots formant les charnières 27, comme dans l'exemple représenté (dans ce cas, la paroi latérale 5a de l'obturateur peut être moulée en matière plastique plus rigide et les volets 26 peuvent être moulés en matière synthétique plus souple, par exemple un caoutchouc silicone). En variante, les volets 26 pourraient être formés d'une seule pièce avec le reste de l'obturateur 5, les charnières 27 étant alors simplement des zones souples, par exemple amincies. Les volets 26 peuvent également comporter une partie relativement rigide (par exemple une lame de métal) surmoulée avec une matière synthétique formant également la charnière.

L'obturateur 5 peut également être ou comporter une lame en métal type clinquant.

L'obturateur 5 peut comporter en outre, dans l'exemple considéré :
- au moins une nervure de guidage 28 et de préférence deux nervures de guidage 28 diamétralement opposées, s'étendant selon l'axe longitudinal X à l'extérieur de la paroi latérale 5a entre les bords inférieur 5b et supérieur 5c, entre les bras 25,
- au moins une fente axiale 29 traversante, et de préférence deux fentes axiales 29 diamétralement opposées, ménagées dans la paroi latérale 5a sur une certaine distance à partir du bord supérieur 5c de ladite paroi latérale, également entre les bras 25,
- au moins une fente radiale 30 et de préférence deux fentes radiales 30 diamétralement opposées, généralement traversantes, chacune de ces fentes radiales s'étendant angulairement entre des première et deuxième extrémités 30a, 30b dans le sens angulaire O susmentionné,
- au moins un deux filets hélicoïdaux intérieurs 31 et de préférence deux filets hélicoïdaux intérieurs 31 diamétralement opposés, s'étendant en hélice vers l'extrémité inférieure 5b dans le sens angulaire O, respectivement à partir des deuxièmes extrémités 30b des fentes radiales 30.

Chaque nervure de guidage 28 est reçue dans l'une des rainures de guidage 20c du corps supérieur annulaire 20, de façon que l'obturateur soit solidarisé en rotation avec ledit corps supérieur annulaire, tout en pouvant coulisser axialement par rapport à celui-ci. En position de stockage, l'obturateur est en position haute par rapport au corps supérieur annulaire 20, le bord supérieur 5c de l'obturateur étant situé sous les guides 23 au voisinage immédiat de ceux-ci et les bras 25 de l'obturateur étant situés entre les paires de guides 23.

Chacun des filets hélicoïdaux 31 de l'obturateur reçoit l'un des pions 14 susmentionnés de la gaine inférieure 9, ces pions 14 étant au voisinage de l'extrémité inférieure 5b dans la position de stockage du dispositif applicateur. On notera que si la gaine inférieure 9 ne comporte qu'un seul pion 14, l'obturateur peut éventuellement ne comporter qu'un filet 31 et une fente radiale 30. En position de stockage, les pions 14 se trouvent chacun à l'extrémité inférieure du filet 31 correspondant.

### Mécanisme de manoeuvre 6

Le mécanisme de manoeuvre 6 peut être de tout type connu. Dans l'exemple considéré, le mécanisme de manoeuvre 6 comporte une cupule 32 généralement moulée en matière plastique, contenant l'extrémité proximale 7a du bâton de produit 7. Ledit bâton de produit 7 s'étend axialement selon l'axe longitudinal X de cette extrémité proximale 7a à une extrémité distale 7b qui peut par exemple être formée en biseau et qui, dans la position de stockage du dispositif applicateur, se trouve à l'intérieur de l'étui tubulaire 2 et protégée par les volets 26 de l'obturateur.

La cupule 32 comporte un fond 32a, une paroi latérale annulaire 32b et deux pions latéraux 33 diamétralement opposés, faisant saillie radialement vers l'extérieur à partir de la paroi latérale 32b.

La cupule est commandée par rotation du manchon 4 par rapport à la base tubulaire 3 pour coulisser vers la deuxième extrémité 2b de l'étui lorsque ledit manchon 4 tourne dans le premier sens angulaire O et pour coulisser vers la première extrémité 2a de l'étui lorsque le manchon 4 tourne dans le deuxième sens angulaire F, par exemple à l'aide de deux gaines concentriques 34, 40, respectivement intérieure et extérieure, coopérant toutes les deux avec les pions 33.

La gaine intérieure 34 est une pièce généralement moulée en matière plastique, présentant une forme cylindrique de révolution autour de l'axe longitudinal X, qui s'étend entre une extrémité inférieure 34a et une extrémité supérieure 34b. Dans l'exemple considéré ici, l'extrémité inférieure est pourvue de deux ergots 36 diamétralement opposés, faisant saillie vers l'extérieur et engagés dans les fentes axiales 17 de la gaine inférieure 9, de façon que la gaine intérieure 34 puisse coulisser axialement par rapport à la base tubulaire 9 tout en restant solidarisée avec celle-ci en rotation. Dans la position de stockage du dispositif applicateur,

Avantageusement, les ergots 36 peuvent être portés par des doigts élastiques axiaux 35 formés dans la partie inférieure de la gaine intérieure 34 et délimités par des fentes axiales 35a ménagées dans la gaine intérieure 34 et débouchant à l'extrémité inférieure 34a de cette gaine intérieure 34. De plus, les ergots 36 peuvent comporter une face de came 36a orientée en biais vers le bas et vers l'extérieur, et une face d'arrêt 36b disposée sensiblement dans un plan radial et orientée vers le haut. Ainsi, la gaine intérieure 34 peut être engagée dans la base tubulaire 9 par simple emboîtement axial avec clipsage des ergots 35 dans les fentes 17.

En position de stockage du dispositif applicateur 1, les ergots 36 sont à l'extrémité inférieure des fentes 17, l'extrémité inférieure 34a de la gaine intérieure 34 étant en appui contre le fond 9b de la gaine inférieure 9.

Par ailleurs, la gaine intérieure 34 peut comporter un jonc annulaire inférieur externe 37 et un jonc annulaire supérieur externe 38 dont l'utilité sera vue plus loin, et une fente 39 comportant un tronçon axial 39a s'étendant parallèlement à l'axe longitudinal X entre des tronçons d'extrémité respectivement inférieur 39b et supérieur 39c qui s'étendent angulairement dans des plans radiaux, respectivement dans le deuxième sens angulaire F jusqu'à une extrémité 39b1 pour le tronçon d'extrémité inférieur 39b et dans le premier sens angulaire O jusqu'à une extrémité 39c1 pour le tronçon d'extrémité supérieur 39c.

La gaine extérieure 40, quant à elle, est également une pièce généralement moulée en matière plastique, présentant une forme cylindrique de révolution centrée sur l'axe longitudinal, s'étendant entre une extrémité inférieure 40a et une extrémité supérieure 40b. Ladite gaine intérieure 34 est emboîtée et clipsée axialement dans la gaine extérieure 40 et retenue axialement dans celle-ci par les joncs 37, 38 susmentionnés, qui coopèrent par butée respectivement avec un épaulement intérieur 40c et avec l'extrémité supérieure de la gaine extérieure 40 dans l'exemple considéré (voir figure 2). Les gaines 34, 40 peuvent ainsi tourner l'une par rapport à l'autre autour de l'axe X.

La gaine extérieure 40 comporte intérieurement deux filets hélicoïdaux 41 intérieurs diamétralement opposés. Chaque pion 33 de la cupule 32 pénètre dans un des filets 41 en traversant l'une des fentes 39 de la gaine intérieure 34. En position de stockage, les pions 33 de la cupule sont au niveau de l'extrémité 39b1 du tronçon inférieur de la fente 39 et à l'extrémité inférieure des filets 41 de la gaine extérieure 40.

De plus, la gaine extérieure 40 comporte extérieurement deux pions supérieurs 43 diamétralement opposés, faisant saillie radialement vers l'extérieur près de l'extrémité supérieure 40b de ladite gaine extérieure 40, et deux pions inférieurs 42 diamétralement opposés, faisant saillie radialement vers l'extérieur vers l'extrémité inferieure 40a de ladite gaine extérieure. Les pions supérieurs 43 sont engagés à la fois dans les fentes axiales 22 du corps supérieur annulaire 20 et dans les fentes axiales 29 de l'obturateur 5, solidarisant en rotation le manchon 4 avec ladite gaine extérieure 40 du mécanisme de manoeuvre 6. En position de stockage, les pions supérieurs 43 sont en partie inférieure des fentes axiales 22 du corps supérieur annulaire 20 et en partie supérieure des fentes axiales 29 de l'obturateur 5.

La gaine extérieure 40 est emboîtée dans la gaine inférieure 9 en autorisant une rotation relative entre ladite gaine extérieure 40 et la gaine inférieure 9, les pions inférieurs 42 de la gaine extérieure du mécanisme de manoeuvre étant engagés dans les fentes radiales 18 de la gaine inférieure 9, au niveau des premières extrémités 18a de ces fentes dans la position de stockage.

Eventuellement, la gaine extérieure 40 peut porter une virole décorative 44, par exemple métallique, emboîtée à l'extrémité supérieure 40b de la gaine extérieure 40, cette virole 44 pouvant éventuellement être pourvue d'un rebord supérieur 44a et de fentes axiales 44b ouvertes vers le bas et recevant les pions 43 susmentionnés.

### Fonctionnement

Le dispositif applicateur 1 qui vient d'être décrit fonctionne comme suit.

Lorsqu'un utilisateur tourne le manchon 4 par rapport à la base tubulaire 3 dans le premier sens angulaire O à partir de la position de stockage, l'actionnement se fait en deux phases de rotation.

**Dans une première phase d'actionnement**, le dispositif applicateur passe de la position de stockage des figures 1 et 2 à la position d'ouverture de l'obturateur représentée sur les figures 5 et 6.

Au cours de ce mouvement, l'obturateur 5 et la gaine extérieure 40 du mécanisme de manoeuvre 6 tournent avec le manchon 4 dans le premier sens angulaire O, respectivement du fait de l'engagement des nervures de guidage 28 de l'obturateur dans les rainures 20c du corps supérieur annulaire 20 et du fait de l'engagement des pions supérieurs 43 de la gaine extérieure 40 dans les fentes 22 du corps supérieur annulaire 20. De même, la cupule 32 tourne avec la gaine extérieure 40 dans le sens angulaire O, du fait de l'engagement des pions 33 de la cupule dans les filets 41 de la gaine extérieure.

Dans le même temps, la gaine intérieure 34 reste solidaire en rotation avec la base tubulaire 3 du fait des ergots 36, comme expliqué précédemment, et les pions 33 de la cupule se déplacent circonférentiellement dans le premier sens angulaire O depuis l'extrémité 39b1 du tronçon d'extrémité inférieur 39b de la fente 39, jusqu'au niveau de l'extrémité inférieure du tronçon axial 39a. La cupule 32 reste donc en position basse dans la gaine intérieure 34.

Dans le même mouvement, les pions inférieurs 42 de la gaine extérieure 40 du mécanisme de manoeuvre 6 tournent initialement dans les fentes 18, depuis la première extrémité 18a jusqu'à la deuxième extrémité 18b, de sorte que le mécanisme de manoeuvre 6 reste alors en position basse, comme dans la position de stockage.

En revanche, les filets 31 de l'obturateur 5 tournent dans le premier sens angulaire O par rapport aux pions 14 de la gaine inférieure 9, de sorte que l'obturateur 5 se déplace axialement vers le bas par rapport au corps supérieur annulaire 20 par effet de vissage. Au cours de ce mouvement, les bords circulaires 26a des volets 26 de l'obturateur sont guidés sur les bords de guidage supérieurs 23a des guides 23, de sorte que les volets 26 s'ouvrent en se déformant du fait de leur souplesse, pour adopter une forme cylindrique en venant se plaquer contre la surface intérieure du corps annulaire supérieur 20. Dans ce même mouvement, les fentes axiales 29 de l'obturateur s'engagent sur les pions 43 de la gaine extérieure 40.

On notera que dans cette première phase d'actionnement, le mécanisme de manoeuvre 6 peut être conçu pour commencer à faire monter le bâton 7 de produit avant que les volets 26 n'arrivent complètement en position d'ouverture et/ou les fentes 18 de la base tubulaire 9 peuvent être prévues pour commencer à faire monter le mécanisme de manoeuvre 6 avant que les volets 26 n'arrivent complètement en position d'ouverture. Dans tous les cas on assure un retard suffisant dans la montée du mécanisme de manoeuvre 6 et du bâton de produit 7 (ici grâce au tronçon 39b des fentes 39 et aux fentes 18) pour que le bâton de produit 7 et le mécanisme de manoeuvre 6 n'interfèrent pas avec les volets 26 au cours de la deuxième phase d'actionnement.

**Dans une deuxième phase d'actionnement**, en continuant la rotation du manchon 4 par rapport à la base 3 dans le premier sens angulaire O, le dispositif applicateur passe de la position d'ouverture de l'obturateur représentée sur les figures 5 et 6 à la position d'utilisation représentée sur les figures 7 et 8.

Dans cette deuxième phase d'actionnement, l'obturateur 5 et la gaine extérieure 40 du mécanisme de manoeuvre 6 continuent à tourner avec le manchon 4 dans le premier sens angulaire O tandis que la gaine intérieure 34 reste solidaire en rotation avec la base tubulaire 3.

Les pions 33 de la cupule se déplacent alors verticalement vers le haut dans le tronçon axial 39a de la fente 39, sous l'effet de vissage des filets 41 de la gaine extérieure 40, de façon connue en soi, de sorte que la cupule 32 monte avec le bâton de produit 7 dans la gaine intérieure 34, jusqu'à arriver dans le tronçon d'extrémité supérieur 39c.

Dans le même mouvement, les pions inférieurs 42 de la gaine extérieure 40 du mécanisme de manoeuvre 6 pénètrent et tournent dans le premier sens angulaire O dans les filets 16 de la gaine inférieure 9, de sorte que le mécanisme de manoeuvre 6 se déplace axialement vers le haut jusqu'à ce que l'extrémité supérieure 34b, 40b des gaines intérieure et extérieure 34, 40 affleure ou dépasse légèrement l'extrémité supérieure 20b du corps annulaire supérieur 20. On permet ainsi un déplacement axial important du bâton de produit 7 en une relativement faible étendue angulaire de cette deuxième phase d'actionnement de cette

En revanche, lors de ce mouvement de la deuxième phase d'actionnement, la rotation de l'obturateur 5 dans le premier sens angulaire O fait que les fentes radiales 30 de l'obturateur s'engagent sur les pions 14 de la gaine inférieure 9, de sorte que l'obturateur 5 ne se déplace plus axialement vers le bas par rapport au corps supérieur annulaire 20.

Une fois le dispositif applicateur en position d'utilisation, le bâton de produit est sorti de la gaine 2 et peut être utilisé pour appliquer du produit par exemple sur les lèvres d'un utilisateur ou d'une utilisatrice.

On notera que le dispositif applicateur 1 peut être utilisé pour appliquer du produit même lorsque le bâton de produit 7 n'a pas été déplacé au maximum vers le haut, pourvu que ce bâton de produit fasse au moins partiellement saillie à la deuxième extrémité 2b de l'étui tubulaire 2.

Après utilisation, le dispositif applicateur 1 peut être remis en position de stockage par rotation du manchon 4 par rapport à la base tubulaire 3 dans le deuxième sens angulaire F, en suivant les phases d'actionnement susmentionnées dans l'ordre inverse. On notera qu'au cours de ce mouvement, le rebord 19b de la cupule 19 participe au guidage des volets 26 vers leur position fermée.

### B. Deuxième forme de réalisation de l'invention

La deuxième forme de réalisation de l'invention, représentée sur les figures 9 à 20, présente de nombreux points communs avec la première forme de réalisation de l'invention et ne sera donc pas décrite en totalité ci-après. Seules seront décrites ci-après les différences de cette deuxième forme de réalisation par rapport à la première forme de réalisation décrite précédemment, étant entendu que les avantages déjà décrits pour la première forme de réalisation sont conservés dans la deuxième forme de réalisation.

Comme on peut le voir sur les figures 9 à 12, le dispositif applicateur 101 de la deuxième forme de réalisation comporte un étui tubulaire 102 qui s'étend selon une direction longitudinale X entre des première et deuxième extrémités 102a, 102b, respectivement inférieure et supérieure. Comme dans la première forme de réalisation, l'étui tubulaire 102 peut notamment présenter une forme générale cylindrique de révolution centrée sur un axe longitudinal X, et la deuxième extrémité 102b est ouverte.

L'étui tubulaire 102 comprend une base tubulaire 103 s'étendant selon l'axe longitudinal X et un manchon 104 monté librement rotatif sur la base tubulaire 103 autour de l'axe longitudinal X, entre des première et deuxième positions angulaires correspondant respectivement à la position de stockage (figure 1) et à la position d'utilisation (figure 13).

En position de stockage, la deuxième extrémité 102b de l'étui est fermée par un obturateur 5 identique à celui décrit précédemment dans la première forme de réalisation.

De plus, l'étui tubulaire 102 contient en outre un mécanisme de manoeuvre 6 identique à celui décrit précédemment pour la première forme de réalisation, qui permet de faire rentrer ou sortir un bâton de produit 7 également identique ou similaire à celui décrit précédemment pour la première forme de réalisation.

### Base tubulaire 103

La base tubulaire 103 peut être ici réalisée par exemple en quatre pièces :
- éventuellement, une virole extérieure 108 métallique ou autre, essentiellement décorative et similaire à la virole 8 de la première forme de réalisation, comportant une paroi latérale tubulaire 108a centrée sur l'axe longitudinal X (par exemple de révolution autour de l'axe longitudinal X) ouverte à la deuxième extrémité 102b de l'étui tubulaire, et fermée par un fond 108b à la première extrémité 102a de l'étui tubulaire 102,
- une douille support 150 réalisée par exemple en matière plastique moulée, emboîtée dans la virole extérieure 108 et solidarisé à celle-ci par exemple par emboîtement à force ou autre,
- une gaine inférieure 109 tubulaire, réalisée par exemple en matière plastique moulée et dont la partie supérieure est similaire à la gaine 9 de la première forme de réalisation, cette gaine inférieure 109 étant emboîtée dans la douille support 150 et montée coulissante dans celle-ci selon l'axe X,
- un ressort 170, par exemple un ressort hélicoïdal de compression monté entre la douille support 150 et la gaine inférieure 109.

La douille support 150 présente une paroi latérale annulaire 151, avantageusement cylindrique de révolution autour de l'axe longitudinal X, qui est emboîtée dans la virole extérieure 108 et qui s'étend axialement entre une extrémité inférieure 151a et une extrémité supérieure 151b, toutes deux ouvertes. L'extrémité inférieure 151a est prolongée vers le bas par quatre pieds 152 s'étendant selon l'axe X jusqu'à un fond 153 solidaire desdits pieds 152 et disposé contre le fond 108b de la virole extérieure 108. Le fond 153 peut éventuellement comporter un pion de centrage 154 sur lequel est emboîtée l'extrémité inférieure du ressort 170. Les pieds 152 font saillie radialement vers l'intérieur par rapport à la paroi latérale 151, pour des raisons qui seront vues plus loin.

La douille support 150 comporte en outre au moins un bras élastique 155, et avantageusement deux bras élastiques 155 diamétralement opposés qui s'étendent vers le bas depuis l'extrémité inférieure 151a de la paroi latérale 151, chacun jusqu'à une extrémité libre inférieure pourvue d'un pion 155a faisant saillie radialement vers l'intérieur.

La gaine inférieure 109 présente une paroi latérale tubulaire centrée sur l'axe longitudinal X (par exemple de révolution autour de l'axe longitudinal X), emboîtée dans la paroi latérale 151 de la douille support 150. Dans l'exemple considéré ici, la paroi latérale de la gaine inférieure 109 peut comporter une partie inférieure épaisse 110 et une paroi supérieure 112 plus mince, séparée de la paroi inférieure 110 par un épaulement annulaire extérieur 111 orienté vers la première extrémité 102a de l'étui. Cette partie supérieure 112 peut comporter un jonc annulaire externe 113 au voisinage de l'épaulement extérieur 111, et au moins un pion externe 114 (ici deux pions externes 114 diamétralement opposés) au voisinage de l'extrémité supérieure ouverte de la douille inférieure 109.

La gaine inférieure 109 peut aussi comporter un épaulement annulaire intérieur (non représenté), similaire à l'épaulement annulaire intérieur 15 susmentionné, ménagé dans la partie inférieure 110 de la gaine inférieure et orienté vers la deuxième extrémité 102b de l'étui, et au moins un filet hélicoïdal intérieur 116 ménagé dans la deuxième partie 12, avantageusement deux filets hélicoïdaux intérieurs 16 diamétralement opposés. Les filets hélicoïdaux 16 sont similaires aux filets 16 susmentionnés et s'étendent en hélice vers le haut dans le premier sens angulaire O, chacun entre une extrémité inférieure et une extrémité supérieure.

La gaine inférieure 109 peut en outre comporter :
- au moins une fente axiale 117 similaire à la fente axiale 17 susmentionnée, ménagée dans la partie inférieure 110 parallèlement à l'axe longitudinal X, s'étendant par exemple depuis l'extrémité inférieure de la gaine inférieure 109 jusqu'au voisinage de l'épaulement annulaire extérieur 111 (par exemple deux fentes axiales 117 diamétralement opposées dans l'exemple considéré),
- et moins une fente radiale 118 en arc de cercle, généralement débouchante, ménagée dans la partie inférieure 110 au voisinage immédiat de l'épaulement extérieur 111 (par exemple deux fentes 18 diamétralement opposées et disposées dans le même plan radial dans l'exemple considéré). Les fentes radiales 118 sont similaires aux fentes radiales 18 susmentionnées. Chacune des fentes 118 s'étend angulairement entre une première extrémité 118a et une deuxième extrémité 118b dans le premier sens angulaire O, les deuxièmes extrémités angulaires 18b des fentes radiales 118 débouchant respectivement dans les extrémités inférieures des filets 116 susmentionnés, comme expliqué précédemment pour les fentes 18 et les filets 16 dans la première forme de réalisation de l'invention.

La partie inférieure 110 de la gaine inférieure 109 comporte en outre des nervures de guidage 156 qui font saillie vers l'extérieur et s'étendent selon l'axe longitudinal X. Ces nervures de guidage 156 sont ici au nombre de 4 réparties en deuxième paires, chaque paire de nervures de guidage 156 encadrant une paire de bras 155 de façon à guider la douille inférieure 109 en coulissement axial dans la douille support 150.

L'extrémité inférieure de la partie inférieure 110 comporte en outre un fond 157 ajouré qui porte un godet 158 ouvert vers le bas. Ce godet 158 comporte une paroi latérale 158a s'étendant vers le haut au centre de la partie inférieure et fermé à son extrémité supérieure par un fond 158b qui peut comporter en son centre un pion de centrage 158c. L'extrémité supérieure du ressort 170 peut être emboîtée dans le godet 158 et engagée sur le pion de centrage 158c.

La partie inférieure 110 comporte en outre au moins une came 159 et avantageusement deux cames 159 diamétralement opposées qui reçoivent chacune un des pions 155a susmentionnés de la douille support 150.

Chaque came 159 comporte une dépression 160 creusée dans la surface extérieure de la partie inférieure 110, par exemple au voisinage de son extrémité inférieure. Cette dépression 160 est délimitée latéralement par deux bords latéraux 161, 162 et vers le haut par un bord supérieur 163 incliné vers le bas depuis l'extrémité supérieure du bord latéral 161 jusqu'à l'extrémité supérieure du bord latéral 162. Entre les bords latéraux 161, 162 se trouve en outre une nervure de séparation 164 formée en relief sur la dépression 160 et s'étendant verticalement sur une partie de la hauteur de la dépression 160, en ménageant des espaces dans ladite dépression au-dessus et au-dessous de la nervure de séparation.

Entre la nervure de séparation 164 et le bord latéral 161 est formée une première rampe 165 qui s'étend vers le haut avec une épaisseur croissante (donc vers le haut et radialement vers l'extérieur par rapport à l'axe X) jusqu'à un premier rebord 166 formant un épaulement orienté vers le haut, puis une deuxième rampe 167 qui s'étend vers le haut avec une épaisseur croissante (donc vers le haut et radialement vers l'extérieur par rapport à l'axe X) jusqu'à un deuxième rebord 168 formant un épaulement orienté vers le haut. Le rebord 168 est peut être sensiblement parallèle au bord supérieur 163 de la dépression 160 et délimite avec celui-ci un chemin de guidage 169 appartenant à la dépression 160. En position de stockage du dispositif applicateur 1, les pions 155a des bras élastiques 155 se trouvent respectivement contre les deuxièmes rampes 167, contre les rebords 168.

### Manchon 104

Le manchon 104, quand à lui, peut être par exemple réalisé en deux pièces :
- une virole extérieure 119 métallique ou autre, similaire à la virole extérieure 19 de la première forme de réalisation, comportant une paroi latérale tubulaire 119a centrée sur l'axe longitudinal X (par exemple de révolution autour de l'axe longitudinal X) et ouverte vers la première extrémité 102a de l'étui tubulaire, et un rebord annulaire intérieur 119b à la deuxième extrémité 102b de l'étui tubulaire 102,
- et un corps supérieur annulaire 120 similaire à au corps supérieur annulaire 20 de la première forme de réalisation, réalisé par exemple en matière plastique moulée et solidarisé avec la virole extérieure 19, par exemple par emboîtement à force ou autre.

Le corps supérieur annulaire 120 est centré sur l'axe longitudinal X et présente avantageusement une forme de révolution autour de cet axe. Il s'étend selon l'axe X entre une extrémité inférieure 120a fixée à la gaine inférieure 109, et une extrémité supérieure 120b située sous le rebord 119b de la virole 119.

Le corps supérieur annulaire 120 peut présenter une nervure annulaire extérieure 121 disposée dans un plan radial par rapport à l'axe longitudinal X, cette nervure affleurant la surface extérieure des viroles 108, 119 au niveau de leurs extrémités en regard (extrémité supérieure de la virole 8 et extrémité inférieure de la virole 19).

Le corps supérieur annulaire 120 comporte en outre au moins une fente 122 axiale similaire à la fente axiale 22 susmentionnée, qui s'étend selon l'axe longitudinal X et débouche à l'extrémité supérieure 120b du corps supérieur annulaire. Avantageusement, le corps supérieur annulaire 120 comporte deux fentes axiales 122 diamétralement opposées. Au niveau de l'extrémité supérieure 120b du corps supérieur annulaire 120 peuvent être prévus des guides 123 similaire aux guides 23 susmentionnés, formés en relief à l'intérieur du corps supérieur annulaire 120, de part et d'autre de chaque fente 122. Les guides 123 comportent respectivement des bords de guidage supérieurs 123a arrondis, chacun en forme de demi-ogive, les bords de guidage supérieurs 123a s'étendant vers le bas (c'est-à-dire vers la première extrémité 102a de l'étui tubulaire) en s'éloignant de la fente 122 correspondante.

Le corps supérieur annulaire 120 comporte en outre une gorge annulaire intérieure 124 s'étendant dans un plan radial, au niveau de son extrémité inférieure 120a. Le jonc annulaire externe 113 de la gaine inférieure 109 est emboîté par clipsage dans cette gorge annulaire intérieure 124, de façon que le corps supérieur annulaire 120 et la gaine inférieure 109 soient solidarisés l'un à l'autre en translation axiale tout en permettant une rotation relative entre ces deux pièces autour de l'axe longitudinal X.

Le corps supérieur annulaire 120 comporte en outre au moins une rainure de guidage intérieure 120c (figures 10, 11C) s'étendant selon l'axe X depuis l'extrémité inférieure 120a jusque sous l'un des guides 123 ; cette nervure de guidage 120c est similaire à la nervure de guidage 20c susmentionnée et a la même fonction.. Avantageusement, les rainures 120c sont au nombre de 2 et sont diamétralement opposées.

### Fonctionnement

Le dispositif applicateur 1 qui vient d'être décrit fonctionne comme suit.

A partir de la position de stockage des figures 9 et 10, lorsqu'un utilisateur souhaite faire usage du dispositif applicateur 101, il appuie verticalement vers le bas sur l'extrémité supérieure du manchon 104, dans le sens de la flèche F des figures 13 et 14. Le manchon 104 coulisse alors vers le bas avec la gaine inférieure 109 par rapport à la douille support 150, contre la sollicitation élastique du ressort 170.

Les pions 155a des bras élastiques 155 passent alors respectivement les rebords 168 susmentionnés des cames 159 et arrivent dans les chemins de guidage 169 desdites cames 159, comme indiqué par la flèche F1 de la figure 12.

Lorsque l'utilisateur relâche sa pression sur le manchon 104, ledit manchon remonte avec la gaine inférieure 109 par rapport à la douille support 150, sous l'effet du ressort 170, jusqu'à la position déployée des figures 15 et 16, où le manchon 104 fait saillie vers le haut par rapport à la virole externe 108. Au cours de ce mouvement, les pions 155a sont déplacés élastiquement latéralement en suivant le chemin de guidage 169 puis sont maintenus déformés latéralement par la nervure de séparation 164 pendant la montée de la gaine inférieure 109, puis reviennent en position de repos lorsqu'ils sont au-dessous du niveau de la nervure de séparation 164, en revenant ainsi se positionner verticalement sous la première rampe 165 de la came 159, au-dessous de l'extrémité inférieure de la gaine inférieure 109 (comme indiqué par la flèche F2 de la figure 12).

A partir de la position déployée des figures 16-16, l'utilisateur peut d'abord ouvrir les volets 26 de l'obturateur 5 (figures 17-18) puis faire sortir le bâton de produit 7 en position d'utilisation (figures 19-20) de la même façon qu'expliqué précédemment pour la première forme de réalisation, en tournant le manchon 104 par rapport à la base tubulaire 103 dans le premier sens angulaire O.

Après utilisation, le dispositif applicateur 101 peut être remis en position déployée par rotation du manchon 104 par rapport à la base tubulaire 103 dans le deuxième sens angulaire F, comme dans la première forme de réalisation.

Pour revenir à la position de stockage, l'utilisateur appuis simplement à nouveau sur le manchon 104 vers le bas, pour le faire coulisser avec la gaine inférieure 109 par rapport à la douille support 150. Les pions 155a susmentionnés passent respectivement ainsi sur les premières rampes 165 des cames 159 puis passent les rebords correspondants 166 en suivant la flèche F de la figure 12. Les pions 155a s'encliquètent ainsi sur les deuxièmes rampes 167 des cames 159 et le dispositif applicateur 101 se retrouve dans la position de stockage des figures 9 et 10.

## Revendications

1. Dispositif applicateur pour produit en bâton comportant :
- un étui tubulaire (2 ; 102) s'étendant selon un axe longitudinal (X) entre des première et deuxième extrémités (2a, 2b ; 102a, 102b), la deuxième extrémité (2b ; 102b) étant ouverte, ledit étui étant adapté pour contenir un bâton de produit (7) et comprenant :
- une base tubulaire (3 ; 103) s'étendant selon l'axe longitudinal (X),
- un manchon (4 ; 104) monté librement rotatif sur la base tubulaire (3 ; 103) autour de l'axe longitudinal (X) entre des première et deuxième positions angulaires,
- un dispositif obturateur (5) adapté pour fermer la deuxième extrémité de l'étui (2) et commandé par rotation relative du manchon (4 ; 104) par rapport à la base (3 ; 103) pour s'ouvrir lorsque ledit manchon est tourné dans un premier sens angulaire (O) par rapport à la base tubulaire et pour se fermer lorsque ledit manchon est tourné dans un deuxième sens angulaire (F) opposé au premier sens angulaire par rapport à la base tubulaire,
- un mécanisme de manoeuvre (6) comportant des première et deuxième parties (34, 40) montées rotatives l'une par rapport à l'autre autour de l'axe longitudinal (X) et une cupule (32) portant le bâton de produit (7), les première et deuxième parties (34, 40) étant entraînées en rotation respectivement avec la base tubulaire (3 ; 103) et avec le manchon (4 ; 104) et étant adaptées pour déplacer axialement la cupule (32) par rapport auxdites première et deuxième parties (34, 40) vers la deuxième extrémité (2b ; 102b) de l'étui lorsque ledit manchon est tourné dans le premier sens angulaire (O) par rapport à la base tubulaire et vers la première extrémité (2a ; 102a) de l'étui lorsque ledit manchon est tourné dans le deuxième sens angulaire (F) par rapport à la base tubulaire,
**caractérisé en ce que** les première et deuxième parties (34, 40) du mécanisme de manoeuvre sont montées coulissantes axialement respectivement par rapport à la base tubulaire (3 ; 103) et au manchon (4 ; 104), l'étui tubulaire étant en outre relié à l'une desdites première et deuxième parties (34, 40) du mécanisme de manoeuvre (6) par un dispositif de guidage (42, 16, 18 ; 42, 116, 118) adapté pour :
- déplacer axialement lesdites première et deuxième parties (34, 40) du mécanisme de manoeuvre vers la deuxième extrémité (2b ; 102b) de l'étui lorsque le manchon (4 ; 104) est tourné dans le premier sens angulaire (O) par rapport à la base tubulaire (3 ; 103) depuis une position angulaire intermédiaire entre lesdites première et deuxième positions angulaires,
- déplacer axialement lesdites première et deuxième parties (34, 40) du mécanisme de manoeuvre vers la première extrémité de l'étui lorsque ledit manchon est tourné dans le deuxième sens angulaire (F) par rapport à la base tubulaire entre la deuxième position angulaire et la position angulaire intermédiaire,
- et ne pas déplacer axialement lesdites première et deuxième parties (34, 40) du mécanisme de manoeuvre vers la première extrémité de l'étui lorsque ledit manchon est dans une position angulaire comprise entre la première position angulaire et la position angulaire intermédiaire.

2. Dispositif applicateur selon la revendication 1, dans lequel :
- les première et deuxième parties (34, 40) du mécanisme de manoeuvre sont solidarisées entre elles en translation axiale,
- le dispositif de guidage comporte au moins un guide linéaire (16, 18 ; 116, 118) disposé selon une surface cylindrique de révolution centrée sur l'axe longitudinal (X) et au moins un suiveur (42) coulissant le long du guide linéaire,
le guide linéaire et le suiveur étant solidaires l'un d'un premier élément choisi parmi les première et deuxième parties (34, 40) du mécanisme de manoeuvre, l'autre d'un deuxième élément choisi parmi la base tubulaire (3 ; 103) et le manchon (4 ; 104), les premier et deuxième éléments n'étant pas montés coulissants axialement l'un par rapport à l'autre.

3. Dispositif applicateur selon la revendication 2, dans lequel le guide linéaire (16, 18 ; 116, 118) comporte une partie circulaire (18 ; 118) comprise dans un plan radial et une partie hélicoïdale (16 ; 116), le suiveur (42) se trouvant sur la partie circulaire (18 ; 118) lorsque le manchon (3 ; 103) est entre la première position angulaire et la position angulaire intermédiaire, et sur la partie hélicoïdale (16 ; 116) lorsque le manchon est entre la position angulaire intermédiaire et la deuxième position angulaire.

4. Dispositif applicateur selon l'une quelconque des revendications précédentes, dans lequel ledit premier élément est la deuxième partie (40) du mécanisme de manoeuvre et ledit deuxième élément est la base tubulaire (3 ; 103).

5. Dispositif applicateur selon l'une quelconque des revendications précédentes, dans lequel les première et deuxième parties (34, 40) du dispositif de manoeuvre sont solidarisées en rotation respectivement avec la base tubulaire (3 ; 103) et avec le manchon (4 ; 104).

6. Dispositif applicateur selon l'une quelconque des revendications précédentes, dans lequel le mécanisme de manoeuvre (6) comporte en outre des moyens de retardement (39b) pour retarder un coulissement axial de la cupule (32) lorsque le manchon (3 ; 103) est déplacé dans le premier sens angulaire (O) à partir de la première position angulaire.

7. Dispositif applicateur selon la revendication 6, dans lequel la première partie du mécanisme de manoeuvre est une gaine intérieure (34) comportant au moins une fente (39) comportant un tronçon axial (39a) s'étendant entre des première et deuxième extrémités situées respectivement vers les première et deuxième extrémités (2a, 2b ; 102a, 102b) de l'étui tubulaire, la fente (39) comportant en outre un tronçon d'extrémité (39a) sensiblement compris dans un plan radial et prolongeant le tronçon axial dans le deuxième sens angulaire (F) à la première extrémité dudit tronçon axial (39a),
la deuxième partie du mécanisme de manoeuvre est une gaine extérieure (40) entourant la gaine intérieure (34) et comportant au moins une rainure intérieure hélicoïdale (41),
et la cupule comporte au moins un pion (33) engagé à la fois dans ladite fente (39) de la gaine intérieure et dans ladite rainure intérieure (41) de la gaine extérieure, ledit pion (33) de la cupule étant dans le tronçon d'extrémité lorsque le manchon est dans la première position angulaire.

8. Dispositif applicateur selon l'une quelconque des revendications précédentes, dans lequel le dispositif obturateur (5) comporte une bague (5a) logée dans l'étui tubulaire (2 ; 102), solidarisée en rotation avec le manchon (3 ; 103) et coulissante axialement par rapport à ce manchon, cette bague (5a) coopérant par vissage avec la base tubulaire (3 ; 103) et portant au moins un volet (26) adapté pour fermer la deuxième extrémité (2b ; 102b) de l'étui tubulaire lorsque le manchon (4 ; 104) est dans la première position angulaire.

9. Dispositif applicateur selon la revendication 8, dans lequel la bague porte au moins deux volets souples (26) déformables entre une configuration plane de fermeture de la deuxième extrémité (2b ; 102b) de l'étui tubulaire et une configuration cylindrique d'ouverture de la deuxième extrémité de l'étui tubulaire,
le manchon (4 ; 104) comportant un rebord annulaire intérieur (19b ; 119b) à la deuxième extrémité de l'étui tubulaire et les volets (26) étant maintenus en configuration plane par appui sous le rebord intérieur (19b ; 119b) du manchon lorsque le manchon (4 ; 104) est dans la première position angulaire,
la bague (5a) étant disposée autour du mécanisme de manoeuvre (6) et les volets (26) étant maintenus en configuration cylindrique par coopération avec l'étui tubulaire (2 ; 102) et le mécanisme de manoeuvre (6) lors de l'ouverture du dispositif applicateur.

10. Dispositif applicateur selon la revendication 9, dans lequel le manchon (4 ; 104) comporte en outre des guides intérieurs (23 ; 123) et les volets (26) prennent appui sur lesdites guides intérieurs (23 ; 123) lorsque lesdits volets sont en configuration plane.

11. Dispositif applicateur selon la revendication 10, dans lequel les volets (26) sont au nombre de deux et sont formés en demi-disques comprenant chacun un bord en demi-cercle (26a) et un bord droit (26b), les bords en demi-cercle (26a) étant reliés à la bague respectivement par des charnières (27) diamétralement opposées par rapport à l'axe longitudinal (X), les guides intérieurs (23 ; 123) présentant chacun un bord de guidage (23a ; 123a) orienté vers la deuxième extrémité (2b ; 102b) de l'étui tubulaire, chaque bord de guidage présentant une forme de demi-ogive ayant un sommet sensiblement à mi-distance entre les charnières (27).

12. Dispositif applicateur selon l'une quelconque des revendications 8 à 11, dans lequel la bague (5a) est reliée à la base tubulaire (3 ; 103) par un dispositif de guidage (30, 31, 14 ; 30, 31, 114) adapté pour déplacer axialement ladite bague (5a) lorsque le manchon (4 ; 104) est proche de la première position angulaire et pour ne pas déplacer axialement ladite bague lorsque le manchon est proche de la deuxième position angulaire.

13. Dispositif applicateur selon l'une quelconque des revendications précédentes, dans lequel le manchon (104) est escamotable dans la base tubulaire (103).

14. Dispositif applicateur selon la revendication 13, dans lequel la base tubulaire (103) comporte un virole extérieure (108), une douille de support (150) fixée dans la virole extérieure (108) et une gaine (109) sur laquelle le manchon (104) est monté rotatif, la gaine (109) étant montée coulissante axialement sur la douille de support (150) entre une position escamotée où le manchon (104) est entièrement contenu dans la virole extérieure (108), une position déployée où le manchon fait saillie hors de la virole extérieure et une position d'actionnement où le manchon est enfoncé dans la virole extérieure vers la première extrémité (102a) de l'étui tubulaire par rapport à la position escamotée, la gaine (109) étant sollicitée élastiquement vers la position déployée et la base tubulaire (103) comportant un dispositif de verrouillage à came (155, 159) adapté pour :
- verrouiller la gaine (109) en position escamotée par clipsage lorsqu'un utilisateur déplace ladite gaine de la position déployée à la position escamotée par appui sur le manchon (104),
- et libérer ladite gaine lorsqu'un utilisateur déplace ladite gaine de la position escamotée à la position d'actionnement par appui sur le manchon.

15. Utilisation d'un dispositif applicateur (1) selon l'une quelconque des revendications précédentes, pour l'application de produits cosmétiques sur les lèvres.

## Patentansprüche

1. Applikatorvorrichtung für ein Produkt in Stäbchenform, aufweisend:
- ein röhrenförmiges Etui (2; 102), das sich entlang einer Längsachse (X) zwischen einem ersten und zweiten Ende (2a, 2b; 102a, 102b) erstreckt, wobei das zweite Ende (2b; 102b) offen ist, wobei das Etui konfiguriert ist, einen Produktstab (7) unterzubringen und aufweist:
* eine sich entlang der Längsachse (X) erstreckende röhrenförmige Basis (3; 103),
* eine Manschette (4; 104), die um die Längsachse (X) zwischen einer ersten und zweiten Winkelposition frei drehbar an der röhrenförmigen Basis (3; 103) angebracht,
- eine Verschlussvorrichtung (5), die konfiguriert ist, das zweite Ende des Etuis (2) zu verschließen, und durch relative Drehung der Manschette (4; 104) bezüglich der Basis (3; 103) gesteuert wird, um sich zu öffnen, wenn die Manschette in eine erste Winkelrichtung (O) bezüglich der röhrenförmigen Basis gedreht wird, und um sich zu schließen, wenn die Manschette in eine zur ersten Winkelrichtung entgegengesetzte zweite Winkelrichtung (F) bezüglich der röhrenförmigen Basis gedreht wird,
- einen Betätigungsmechanismus (6), der einen ersten und zweiten Teil (34, 40), die um die Längsachse (X) relativ zueinander drehbar angebracht sind, und einen den Produktstab (7) tragenden Becher (32) aufweist, wobei der erste und zweite Teil (34, 40) jeweils mit der röhrenförmigen Basis (3; 103) und der Manschette (4; 104) in Drehung mitgenommen werden und konfiguriert sind, den Becher (32) bezüglich des ersten und zweiten Teils (34, 40) axial zu verschieben, und zwar zu dem zweiten Ende (2b; 102b) des Etuis hin, wenn die Manschette in die erste Winkelrichtung (O) bezüglich der röhrenförmigen Basis gedreht wird, und zu dem ersten Ende (2a; 102a) des Etuis hin, wenn die Manschette in die zweite Winkelrichtung (F) bezüglich der röhrenförmigen Basis gedreht wird,
**dadurch gekennzeichnet, dass** der erste und zweite Teil (34, 40) des Betätigungsmechanismus jeweils bezüglich der röhrenförmigen Basis (3; 103) und der Manschette (4; 104) axial gleitend angebracht sind, wobei das röhrenförmige Etui desweiteren über eine Führungsvorrichtung (42, 16, 18; 42, 116, 118) mit dem ersten oder dem zweiten Teil (34, 40) des Betätigungsmechanismus (6) verbunden ist, die konfiguriert ist, um
- den ersten und zweiten Teil (34, 40) des Betätigungsmechanismus zu dem zweiten Ende (2b; 102b) des Etuis hin axial zu verschieben, wenn die Manschette (4; 104) ausgehend von einer zwischen der ersten und zweiten Winkelposition liegenden Zwischenwinkelposition in die erste Winkelrichtung (O) bezüglich der röhrenförmigen Basis (3; 103) gedreht wird,
- den ersten und zweiten Teil (34, 40) des Betätigungsmechanismus zu dem ersten Ende des Etuis hin axial zu verschieben, wenn die Manschette zwischen der zweiten Winkelposition und der Zwischenwinkelposition in die zweite Winkelrichtung (F) bezüglich der röhrenförmigen Basis gedreht wird, und
- den ersten und zweiten Teil (34, 40) des Betätigungsmechanismus nicht zu dem ersten Ende des Etuis hin zu verschieben, wenn die Manschette in einer Winkelposition ist, die zwischen der ersten Winkelposition und der Zwischenwinkelposition ist.

2. Applikatorvorrichtung nach Anspruch 1, in welcher:
- der erste und zweite Teil (34, 40) des Betätigungsmechanismus in axialer Verschiebung miteinander verbunden sind,
- die Führungsvorrichtung mindestens eine lineare Führung (16, 18; 116, 118), die entlang einer zylindrischen Rotationsfläche, die auf die Längsachse (X) zentriert ist, angeordnet ist und mindestens eine entlang der linearen Führung gleitende Nachführung (42) aufweist,
wobei die lineare Führung und die Nachführung verbunden sind: die eine mit einem ersten Element, ausgewählt aus dem ersten und zweiten Teil (34, 40) des Betätigungsmechanismus, die andere mit einem zweiten Element, ausgewählt aus der röhrenförmigen Basis (3; 103) und der Manschette (4; 104), wobei das erste und zweite Element nicht axial zueinander gleitbar angebracht sind.

3. Applikatorvorrichtung nach Anspruch 2, in welcher die lineare Führung (16, 18; 116, 118) einen in einer radialen Ebene liegenden kreisförmigen Abschnitt (18; 118) und einen schraubenförmigen Abschnitt (16; 116) aufweist, wobei die Nachführung (42) sich auf dem kreisförmigen Abschnitt (18; 118) befindet, wenn die Manschette (3; 103) zwischen der ersten Winkelposition und der Zwischenwinkelposition ist, und sich auf dem schraubenförmigen Abschnitt (16; 116) befindet, wenn die Manschette zwischen der Zwischenwinkelposition und der zweiten Winkelposition ist.

4. Applikatorvorrichtung nach einem der vorstehenden Ansprüche, in welcher das erste Element der zweite Teil (40) des Betätigungsmechanismus ist und das zweite Element die röhrenförmige Basis (3; 103) ist.

5. Applikatorvorrichtung nach einem der vorstehenden Ansprüche, in welcher der erste und zweite Teil (34, 40) der Betätigungsvorrichtung jeweils mit der röhrenförmigen Basis (3; 103) und mit der Manschette (4; 104) in Rotation verbunden sind.

6. Applikatorvorrichtung nach einem der vorstehenden Ansprüche, in welcher der Betätigungsmechanismus (6) desweiteren Verzögerungseinrichtungen (39b) aufweist, um ein axiales Gleiten des Bechers (32) zu verzögern, wenn die Manschette (3; 103) ausgehend von der ersten Winkelposition in die erste Winkelrichtung (O) bewegt wird.

7. Applikatorvorrichtung nach Anspruch 6, in welcher der erste Teil des Betätigungsmechanismus ein Innenmantel (34) ist, der mindestens einen Schlitz (39) aufweist, der einen axialen Abschnitt (39a) aufweist, der sich zwischen einem ersten und zweiten Ende erstreckt, die jeweils zum ersten und zweiten Ende (2a; 2b; 102a, 102b) des röhrenförmigen Etuis hin gelegen sind, wobei der Schlitz (39) desweiteren einen Endabschnitt (39a) aufweist, der im Wesentlichen in einer radialen Ebene liegt und an dem ersten Ende des axialen Abschnitts (39a) den axialen Abschnitt in die zweite Winkelrichtung (F) verlängert,
der zweite Teil des Betätigungsmechanismus ein Außenmantel (40) ist, der den Innenmantel (34) umgibt und mindestens eine schraubenförmige Innenrille (41) aufweist, und
der Becher mindestens einen Stift (33) aufweist, der sowohl mit dem Schlitz (39) des Innenmantels wie auch mit der Innenrille (41) des Außenmantels im Eingriff ist, wobei der Stift (33) des Bechers in dem Endabschnitt ist, wenn die Manschette in der ersten Winkelposition ist.

8. Applikatorvorrichtung nach einem der vorstehenden Ansprüche, in welcher die Verschlussvorrichtung (5) einen in dem röhrenförmigen Etui (2; 102) sitzenden Ring (5a) aufweist, der sich gemeinsam mit der Manschette (3; 103) dreht und bezüglich dieser Manschette axial gleitend ist, wobei dieser Ring (5a) mittels Verschraubung mit der röhrenförmigen Basis (3; 103) zusammenwirkt und mindestens eine Klappe (26) trägt, die konfiguriert ist, das zweite Ende (2; 102b) des röhrenförmigen Etuis zu schließen, wenn die Manschette (4; 104) in der ersten Winkelposition ist.

9. Applikatorvorrichtung nach Anspruch 8, in welcher der Ring mindestens zwei weiche Klappen (26) aufweist, die zwischen einer ebenen Schließkonfiguration, in welcher das zweite Ende (2b; 102b) des röhrenförmigen Etuis geschlossen ist, und einer zylindrischen Öffnungsposition, in welcher das zweite Ende des röhrenförmigen Etuis geöffnet ist, verformbar sind, wobei
die Manschette (4; 104) eine ringförmige Innenrandleiste (19b; 119b) an dem zweiten Ende des röhrenförmigen Etuis aufweist und die Klappen (26) dadurch, dass sie unter der Innenrandleiste (19; 119b) der Manschette anliegen, in einer ebenen Konfiguration gehalten werden, wenn die Manschette (4; 104) in der ersten Winkelposition ist,
der Ring (5a) um den Betätigungsmechanismus (6) herum angeordnet ist und die Klappen (26) durch Zusammenwirken mit dem röhrenförmigen Etui (2; 102) und dem Betätigungsmechanismus (6) beim Öffnen der Applikatorvorrichtung in der zylindrischen Konfiguration gehalten werden.

10. Applikatorvorrichtung nach Anspruch 9, in welcher die Manschette (4; 104) desweiteren innere Führungen (23; 123) aufweist und die Klappen (26) an den inneren Führungen (23; 123) zu Anlage kommen, wenn die Klappen in einer ebenen Konfiguration sind.

11. Applikatorvorrichtung nach Anspruch 10, in welcher die Klappen (26) in einer Anzahl von zwei vorhanden sind und in Form von Halbscheiben sind, die jeweils einen halbkreisförmigen Rand (26a) und einen geraden Rand (26b) aufweisen, wobei die halbkreisförmigen Ränder (26a) jeweils über Scharniere (27), die sich bezüglich der Längsachse (X) diametral gegenüberliegen, mit dem Ring verbunden sind, wobei die inneren Führungen (23; 123) jeweils einen zum zweiten Ende (2b; 102b) des röhrenförmigen Etuis hin orientierten Führungsrand (23a; 123a) aufweisen und jeder Führungsrand die Form eines halben Spitzbogens aufweist, dessen Scheitel im Wesentlichen auf halber Strecke zwischen den Scharnieren (27) angeordnet ist.

12. Applikatorvorrichtung nach einem der Ansprüche 8 bis 11, in welcher der Ring (5a) über eine Führungsvorrichtung (30, 31, 14; 30, 31, 114) mit der röhrenförmigen Basis (3; 103) verbunden ist, wobei die Führungsvorrichtung konfiguriert ist, den Ring (5a) axial zu verschieben, wenn die Manschette (4; 104) nahe an der ersten Winkelposition ist, und den Ring axial nicht zu verschieben, wenn die Manschette nahe an der zweiten Winkelposition ist.

13. Applikatorvorrichtung nach einem der vorstehenden Ansprüche, in welcher die Manschette (104) in die röhrenförmige Basis (103) versenkbar ist.

14. Applikatorvorrichtung nach Anspruch 13, in welcher die röhrenförmige Basis (103) eine Außenhülse (108), eine an der Außenhülse (108) angebrachte Haltefassung (150) und einen Mantel (109), an welchem die Manschette (104) drehbar angebracht ist, aufweist, wobei der Mantel (109) an der Haltefassung (150) angebracht und axial gleitend ist zwischen einer versenkten Position, in welcher die Manschette (104) vollständig in der Außenhülse (108) untergebracht ist, einer ausgefahrenen Position, in welcher die Manschette aus der Außenhülse heraus ragt, und einer Betätigungsposition, in welcher die Manschette in der Außenhülse hin zu dem ersten Ende (102a) des röhrenförmigen Etuis bezüglich der versenkten Position hineingetrieben wird, wobei der Mantel (109) elastisch zu der ausgefahrenen Position vorgespannt ist und die röhrenförmige Basis (103) eine Nockenverriegelungsvorrichtung (155, 159) aufweist, die konfiguriert ist, um
- den Mantel (109) durch Einrasten in einer versenkten Position zu verriegeln, wenn ein Benutzer durch Druck auf die Manschette (104) den Mantel aus der ausgefahrenen Position in die versenkte Position verschiebt, und
- den Mantel freizugeben, wenn ein Benutzer durch Druck auf die Manschette den Mantel aus der versenkten Position in die Betätigungsposition verschiebt.

15. Verwendung einer Applikatorvorrichtung (1) nach einem der vorstehenden Ansprüche zum Auftragen von kosmetischen Produkten auf die Lippen.

## Claims

1. Applicator device for a product in stick form comprising:
- a tubular case (2; 102) extending along a longitudinal axis (X) between first and second ends (2a, 2b; 102a, 102b), the second end (2b; 102b) being open, said case being designed to contain a stick of product (7) and comprising:
-- a tubular base (3; 103) extending along the longitudinal axis (X),
-- a sleeve (4; 104) mounted freely rotating on the tubular base (3; 103) about the longitudinal axis (X) between the first and second angular positions,
- a shutter device (5) designed to close the second end of the case (2) and controlled by relative rotation of the sleeve (4; 104) relative to the base (3; 103) to open when said sleeve is rotated in a first angular direction (O) relative to the tubular base and to close when said sleeve is rotated in a second angular direction (F) opposite the first angular direction relative to the tubular base,
- a manoeuvring mechanism (6) comprising first and second parts (34, 40) mounted rotating relative to each other about the longitudinal axis (X) and a cup (32) carrying the stick of product (7), the first and second parts (34, 40) being driven in rotation respectively with the tubular base (3; 103) and with the sleeve (4; 104) and being designed to move the cup axially (32) relative to said first and second parts (34, 40) towards the second end (2b; 102b) of the case when said sleeve is rotated in the first angular direction (O) relative to the tubular base and towards the first end (2a; 102a) of the case when said sleeve is rotated in the second angular direction (F) relative to the tubular base,
**characterised in that** the first and second parts (34, 40) of the manoeuvring mechanism are mounted axially sliding respectively relative to the tubular base (3; 103) and to the sleeve (4; 104), with the tubular case being furthermore connected to one of said first and second parts (34, 40) of the manoeuvring mechanism (6) by a guiding device (42, 16, 18; 42, 116, 118) designed to:
- axially displace said first and second parts (34, 40) of the manoeuvring mechanism towards the second end (2b; 102b) of the case when the sleeve (4; 104) is rotated in the first angular direction (O) relative to the tubular base (3; 103) from an intermediate angular position between said first and second angular positions,
- axially displace said first and second parts (34, 40) of the manoeuvring mechanism towards the first end of the case when said sleeve is rotated in the second angular direction (F) relative to the tubular base between the second angular position and the intermediate angular position,
- and to not axially displace said first and second parts (34, 40) of the manoeuvring mechanism towards the first end of the case when said sleeve is in an angular position between the first angular position and the intermediate angular position.

2. Applicator device according to claim 1, wherein:
- the first and second parts (34, 40) of the manoeuvring mechanism are integral with one another in axial translation,
- the guiding device comprises at least one linear guide (16, 18; 116, 118) arranged according to a cylindrical surface of revolution centred on the longitudinal axis (X) and at least one follower (42) sliding along the linear guide,
with the linear guide and the follower being integral one with a first element chosen from the first and second parts (34, 40) of the manoeuvring mechanism, the other with a second element chosen from the tubular base (3; 103) and the sleeve (4; 104), with the first and second elements not being mounted axially sliding relative to each other.

3. Applicator device according to claim 2, wherein the linear guide (16, 18; 116, 118) comprises a circular part (18; 118) comprised in a radial plane and a helical part (16; 116), with the follower (42) located on the circular part (18; 118) when the sleeve (3; 103) is between the first angular position and the intermediate angular position, and on the helical part (16; 116) when the sleeve is between the intermediate angular position and the second angular position.

4. Applicator device as claimed in any preceding claim, wherein said first element is the second part (40) of the manoeuvring mechanism and said second element is the tubular base (3; 103).

5. Applicator device as claimed in any preceding claim, wherein the first and second parts (34, 40) of the manoeuvring device are integral in rotation respectively with the tubular base (3; 103) and with the sleeve (4; 104).

6. Applicator device as claimed in any preceding claim, wherein the manoeuvring mechanism (6) further comprises means of delaying (39b) in order to delay an axial sliding of the cup (32) when the sleeve (3; 103) is displaced in the first angular direction (O) from the first angular position.

7. Applicator device according to claim 6, wherein the first part of the manoeuvring mechanism is an interior sheath (34) comprising at least one slot (39) comprising an axial section (39a) extending between first and second ends located respectively towards the first and second ends (2a, 2b; 102a, 102b) of the tubular case, with the slot (39) further comprising an end section (39a) substantially comprised in a radial plane and extending along the axial section in the second angular direction (F) to the first end of said axial section (39a),
the second part of the manoeuvring mechanism is an exterior sheath (40) surrounding the interior sheath (34) and comprising at least one inside helical groove (41),
and the cup comprises at least one pin (33) engaged both in said slot (39) of the interior sheath and in said interior groove (41) of the exterior sheath, said pin (33) of the cup being in the end section when the sleeve is in the first angular position.

8. Applicator device as claimed in any preceding claim, wherein the shutter device (5) comprises a ring (5a) housed in the tubular case (2; 102), integral in rotation with the sleeve (3; 103) and sliding axially relative to this sleeve, with this ring (5a) cooperating by screwing with the tubular base (3; 103) and carrying at least one flap (26) designed to close the second end (2b; 102b) of the tubular case when the sleeve (4; 104) is in the first angular position.

9. Applicator device according to claim 8, wherein the ring carries at least two flexible flaps (26) that can be deformed between a planar configuration for the closing of the second end (2b; 102b) of the tubular case and a cylindrical configuration for the opening of the second end of the tubular case,
the sleeve (4; 104) comprising an inside annular edge (19b; 119b) at the second end of the tubular case and the flaps (26) being maintained in planar configuration by pressing under the inside edge (19b; 119b) of the sleeve when the sleeve (4; 104) is in the first angular position,
the ring (5a) with arranged around the manoeuvring mechanism (6) and the flaps (26) being maintained in cylindrical configuration by cooperation with the tubular case (2; 102) and the manoeuvring mechanism (6) during the opening of the applicator device.

10. Applicator device according to claim 9, wherein the sleeve (4; 104) further comprises inside guides (23; 123) and the flaps (26) bear against said inside guides (23; 123) when said flaps are in planar configuration.

11. Applicator device according to claim 10, wherein the flaps (26) are in the number of two and are formed of half-discs with each one comprising an edge in half-circle shape (26a) and a straight edge (26b), with the edges in a half-circle (26a) being connected to the ring respectively by hinges (27) diametrically opposite relative to the longitudinal axis (X), with the inside guides (23; 123) each having a guiding edge (23a; 123a) directed towards the second end (2b; 102b) of the tubular case, with each guiding edge having the shape of a halve-shell that has a top substantially midway between the hinges (27).

12. Applicator device according to any of claims 8 to 11, wherein the ring (5a) is connected to the tubular base (3; 103) by a guiding device (30, 31, 14; 30, 31, 114) designed to axially displace said ring (5a) when the sleeve (4; 104) is close to the first angular position and to not axially displace said ring when the sleeve is close to the second angular position.

13. Applicator device as claimed in any preceding claim, wherein the sleeve (104) can be retracted into the tubular base (103).

14. Applicator device according to claim 13, wherein the tubular base (103) comprises an outer ferrule (108), a support sleeve (150) fastened in the outer ferrule (108) and a sheath (109) whereon the sleeve (104) is rotably mounted, with the sheath (109) being mounted angularly sliding on the support sleeve (150) between a retracted position wherein the sleeve (104) is entirely contained in the outer ferrule (108), a deployed position wherein the sleeve protrudes outside of the outer ferrule and an actuating position wherein the sleeve is embedded in the outer ferrule towards the first end (102a) of the tubular case relative to the retracted position, with the sheath (109) being urged elastically towards the deployed position and the tubular base (103) comprising a cam locking device (155, 159) designed to:
- lock the sheath (109) in retracted position by snap-fitting when a user displaces said sheath from the deployed position to the retracted position by pressing on the sleeve (104),
- and release said sheath when a user displaces said sheath from the retracted position to the actuating position by pressing on the sleeve.

15. Use of an applicator device (1) as claimed in any preceding claim, for the application of cosmetic products on lips.
